# EUROPÄISCHE PATENTSCHRIFT

(11) **EP 0 733 420 B1**
(45) Veröffentlichungstag und Bekanntmachung des Hinweises auf die Patenterteilung: **23.08.2000**
(21) Anmeldenummer: 96810160.0
(22) Anmeldetag: 14.03.1996
(51) Int. Cl.: B22D 11/04

(54) **Modular aufgebaute Stranggiesskokille**
Modular mould for continuous casting
Lingotière modulaire pour la coulée continue

(30) Priorität: 24.03.1995 CH 84995
(43) Veröffentlichungstag der Anmeldung: 25.09.1996
(73) Patentinhaber: Alusuisse Technology & Management AG, 8212 Neuhausen am Rheinfall (CH)
(72) Erfinder: Carrupt, Bertrand, 1955 Chamoson (CH); Constantin, Maurice, 1950 Sion (CH)

(56) Entgegenhaltungen:
- EP-A- 0 060 359
- EP-A- 0 247 768
- WO-A-94/06584
- AU-B- 477 088
- CH-A- 315 653
- DE-A- 2 454 166
- DE-A- 3 315 973
- GB-A- 2 042 385
- GB-A- 2 042 386
- CONTINUOUS CASTING, Vol. 3, The Applicatio n of Electromagnetic Stirring...,J-P Birat pp 21-34; "Electromagnetic Stirring on Billet, Bloom and Slab Continuous Casters" XP000571252

## Beschreibung

Vorliegende Erfindung betrifft eine Kokille zum Stranggiessen von Walz- oder Pressbarren enthaltend einen zylinderförmigen Kokillenhohlraum mit einer Zufluss- und einer Austrittsöffnung, Mittel zur gleichmässigen Kühlmittelbeaufschlagung der Oberfläche des Walz- oder Pressbarrens nach dessen Austritt aus dem Kokillenhohlraum und zwei geschlossen ringförmige Kokillenelemente mit einer gemeinsamen konzentrischen Mittelachse, der Kokillenachse, wobei ein Kokillenelement, die Innenhülse, bezüglich der Kokillenachse innen liegt und den zylinderförmigen Kokillenhohlraum seitlich begrenzt, und das andere Kokillenelement, der Tragkörper, bezüglich der Kokillenachse aussen liegt und die Innenhülse aufnimmt, die Innenhülse durch Einschieben in den Tragkörper lösbar mit diesem verbunden ist und nach dem Zusammenfügen der Kokillenelemente zwischen Innenhülse und Tragkörper ein bezüglich der Kokillenachse konzentrischer, ringförmiger Hohlraum, die zweite Kühlmittelkammer, für die Aufnahme von Kühlmittel gebildet wird.

Die Erfindung betrifft weiter ein Verfahren zur Herstellung von Walz- oder Pressbarren aus einem Metall oder einer Metallegierung durch kontinuierliches Stranggiessen mit einer erfindungsgemässen Kokille.

Kühlbare Kokillen zum Stranggiessen von schmelzflüssigen Metallen zur Herstellung von Barren oder Bolzen als Vormaterial für deren Weiterverarbeitung durch beispielsweise Strangpressen oder Walzen sind an sich bekannt.

Die aus dem Stand der Technik bekannten Kokillen für das Stranggiessen schmelzflüssiger Metalle mittels einer kühlbaren, formgebenden Kokille bestehen im wesentlichen aus einem kühlbaren Metallring mit einer Zufluss- und Austrittsöffnung, wobei der Metallring üblicherweise einen zylinderförmigen oder kegelstumpfförmigen Kokillenhohlraum umschliesst.

Die DE-OS 24 54 166 beschreibt eine eingangs erwähnte Kokille zum kontinuierlichen, vertikalen Stranggiessen von Kupferlegierungen, wobei die Gussform von einem Kühlmantel umgeben ist.

Kokillen zur Herstellung von Walz- oder Pressbarren mit darin homogen verteilten, primär erstarrten Festteilchen, die aus einzelnen degenerierten Dentriten bestehen, sind beipielsweise aus den Patentschriften DE 30 06 588 und DE 30 06 618 bekannt.

Beim Stranggiessen, insbesondere beim Stranggiessen von thixotropen Metallegierungen, sind die dem Stranggussmaterial ausgesetzten Innenwände der Kokillen einer hohen Abrasion ausgesetzt. Zudem führt das Stranggiessen zu einer hohen Temperatur- und Druckbelastung der Kokille, so dass die Kokille im Verlaufe ihrer Verwendung ihre zur Erreichung der gewünschten Barren- oder Bolzenform optimale Gestalt durch thermische und mechanische Einflüsse verlieren kann. Zur Erreichung einer konstanten Produktequalität müssen die als Vormaterial eingesetzten Metallbolzen oder -barren immer dieselben Querschnittsabmessungen aufweisen. Der geforderten hohen Massgenauigkeit der als Vormaterial eingesetzten Barren wegen, müssen die bisher bekannten Kokillen in kurzen Produktionsintervallen ersetzt werden, wobei -- bedingt durch den dazu notwendigen Ausbau der ganzen Kokille aus der Stranggusseinrichtung -- ein hoher Zeit-, Material- und Kostenaufwand resultiert.

Aufgabe vorliegender Erfindung ist somit die Schaffung einer Kokille zum Stranggiessen von Metallen oder Metallegierungen für die Herstellung von Walz- oder Pressbarren, welche oben beschriebene Nachteile vermeidet und die kostengünstige Herstellung von Walz- oder Pressbarren mit konstantem Barren- oder Bolzenquerschnitt ermöglicht. Eine weitere Aufgabe vorliegender Erfindung besteht zudem in der Angabe eines Verfahrens für die Herstellung von Walz- oder Pressbarren mittels einer solchen kostensparenden Kokille.

Erfindungsgemäss wird die die Kokille betreffende Aufgabe dadurch gelöst, dass die Innenhülse im wesentlichen einen hohlzylinderförmigen Körper mit einem zuflussseitig endständig angeformten, nach aussen ragenden, ringförmigen Flansch darstellt, der Tragkörper eine austrittsseitig angeformte, gegen den Kokillenhohlraum ragende, ringförmige Rippe aufweist, die Innenhülse und der Tragkörper derart ausgebildet sind, dass die Innenhülse im eingeschobenen Zustand austrittsseitig formschlüssig an der Rippe festliegt und zuflussseitig der Flansch formschlüssig auf die gegen die Innenhülse gerichtete Wandung des Tragkörpers zu liegen kommt, wobei die zweite Kühlmittelkammer durch den Flansch, die Rippe, die gegen die Innenhülse gerichtete Wandung des Tragkörpers und die gegen den Tragkörper gerichtete Wandung der Innenhülse begrenzt wird, und die Mittel zur gleichmässigen Kühlmittelbeaufschlagung der Oberfläche des Walz- oder Pressbarrens nach dessen Austritt aus dem Kokillenhohlraum aus einer Vielzahl von in die ringförmige Rippe eingearbeitete Sekundär-Kühlmittelkanälen bestehen, die einerseits mit der zweiten Kühlmittelkammer in Verbindung stehen und andererseits schräg auf die Oberfläche des aus der Kokille austretenden Walz- oder Pressbarrens gerichtet sind.

Die erfindungsgemässen Kokille weist zwei Kokillenelemente mit unterschiedlichen Funktionen auf. Die ringförmige Innenhülse dient der Formgebung des Stranggussmaterials und stellt damit denjenigen Kokillenteil dar, der einer hohen Abrasion und Verschmutzung ausgesetzt ist. Der ringförmig augebildete Tragkörper nimmt in seinem im wesentlichen zylinderförmigen Hohlraum die Innenhülse auf und verleiht der Kokille die für das Stranggiessen notwendige mechanische Stabilität.

Beide Kokillenelemente weisen zweckmässigerweise eine im wesentlichen hohlzylinderförmige Gestalt auf. Der Querschnitt des Kokillenhohlraumes kann beispielsweise eine beliebige von einer geschlossenen, konvexen Kurve umschlossene Fläche darstellen. Bevorzugt wird die Querschnittsfläche von einem Kreis oder einem konvexen Polygon umschlossen.

Der zweiteilige Aufbau der erfindungsgemässen Kokille erlaubt somit das Auswechseln von nur einem Kokillenelement, nämlich demjenigen, welches einer hohen Abrasion oder Verschmutzung ausgesetzt ist. Zudem erlaubt die erfindungsgemässe Kokille den Ausbau der verschmutzten Kokillenteile zur einfacheren Reinigung ohne die ganze Kokille aus der Stranggussvorrichtung ausbauen zu müssen und ermöglicht damit eine beträchtliche Kostenersparnis gegenüber der Verwendung von aus dem Stand der Technik bekannten Kokillen.

Zweckmässigerweise befinden sich bei der erfindungsgemässen Kokille die mechanisch aufwendig herzustellenden Mittel, beispielsweise zur Aufnahme und Einleitung von Kühlmittel oder Schmiermittel, im Tragkörper, da dieser üblicherweise eine wesentlich längere Lebensdauer als die Innenhülse aufweist.

Die erfindungsgemässe Kokille eignet sich beispielsweise zum horizontalen oder vertikalen Stranggiessen von schmelzflüssigen Metallen, bevorzugt von Leichtmetallen und insbesondere von Aluminium oder Aluminiumlegierungen. Dazu eignen sich insbesondere alle handelsüblichen Aluminiumlegierungen und Aluminium aller Reinheitsgrade.

Besonders bevorzugt wird die erfindungsgemässe Kokille für das Stranggiessen von Metalllegierungen zur Herstellung von Walz- oder Pressbarren mit darin homogen verteilten, primär erstarrten Festteilchen, die aus einzelnen degenerierten Dentriten bestehen, verwendet. Solche als Vormaterial dienenden Walz- oder Pressbarren zeigen nach deren Erwärmung auf eine Temperatur, welche zwischen der entsprechenden Solidus- und Liquidustemperatur der Metallegierung liegt, thixotrope Eigenschaften. Die Metallegierungen solcher Walz- oder Pressbarren enthalten im thixotropen Zustand die zurückentwickelten dentritischen, primär festen Partikel in einer diese umgebenden Matrix aus flüssigem Metall. Für die Erreichung beispielsweise guter Giess-, Walz- und Fertigteileigenschaften weisen Walz- oder Pressbarren, die im thixotropen Zustand weiterverarbeitet werden, bevorzugt ein homogen verteiltes, feines und isotropes Korn auf, wobei die degenerierten Dentriten vorzugsweise eine globulistische Form zeigen.

Der Tragkörper der erfindungsgemässen Kokille kann aus einem beliebigen Werkstoff, welcher der Kokille eine genügende mechanische und thermische Festigkeit sowie eine genügende Formbeständigkeit verschafft, bestehen. Zweckmässigerweise werden Metalle oder Metallegierungen und insbesondere Aluminium oder dessen Legierungen eingesetzt. Ganz bevorzugt besteht der Tragkörper aus AlMgSi-Legierungen.

Die Innenhülse besteht bevorzugt aus Aluminium oder dessen Legierungen oder Kupfer oder dessen Legierungen. Ganz bevorzugt besteht die Innenhülse aus AlMgSi-Legierungen. In einer weiteren bevorzugten Ausgestaltung der erfindungsgemässen Kokille besteht die Innenhülse aus Aluminium oder einer Aluminiumlegierung und weist an der gegen den Kokillenhohlraum gerichteten Oberfläche eine Graphitschicht oder einen Graphitring auf.

Die Abmessungen der erfindungsgemässen Kokille hängen beispielsweise von den gewünschten Endabmessungen der Walz- oder Pressbarren ab. Die Länge des Kokillenhohlraumes bzw. die Länge der Innenhülse beträgt beispielsweise 2 bis 20 cm, zweckmässigerweise 2 bis 10 cm und bevorzugt zwischen 3 und 6 cm. Die Länge des Tragkörpers beträgt beispielsweise 3 bis 25 cm, zeckmässigerweise 3 bis 15 cm und bevorzugt zwischen 4 und 8 cm. Der Durchmesser des Kokillenhohlraumes beträgt beispielsweise 3 bis 20 cm, zeckmässigerweise 4 bis 15 cm und bevorzugt zwischen 6 und 15 cm. Der äussere Durchmesser des Tragkörpers ist an sich unkritisch; er beträgt beispielsweise 8 bis 25 cm, zeckmässigerweise 9 bis 20 cm und bevorzugt zwischen 11 und 18 cm.

Die Kokillenelemente sind lösbar miteinander verbunden. Das Fügen der beiden Kokillenelemente geschieht durch Einschieben der Innenhülse in den Tragkörper, wobei die Innenhülse bevorzugt im wesentlichen vollständig in den Tragkörper eingeschoben wird. Bevorzugt weisen die lösbar gefügten Kokillenelemente eine -- gegenüber flüssigen Medien -- dichte Verbindung auf.

Die Innenhülse auf der dem Tragkörper zugewandten Seite und/oder der Tragkörper auf der der Innenhülse zugewandten Seite sind derart beschaffen, dass nach dem Zusammenfügen der beiden Kokillenelemente zwischen Innenhülse und Tragkörper ein bezüglich der Kokillenachse konzentrischer, ringförmiger Hohlraum, die sogenannte zweite Kühlmittelkammer, für die Aufnahme von Kühlmittel entsteht. Diese zweite Kühlmittelkammer ermöglicht das Kühlen der Innenhülse, wodurch die dem Kokillenhohlraum zugewandte Oberfläche der Innenhülse, die sogenannte Innenfläche der Innenhülse, als Kühlfläche für das während dem Stranggiessen vorbeifliessende Stranggussmaterial dient. Um einen möglichst guten Wärmefluss zwischen dem zu kühlenden Stranggussmaterial und dem in der zweiten Kühlmittelkammer befindlichen Kühlmittel zu gewährleisten, weist die im wesentlichen hohlzylinderförmige Innenhülse zweckmässigerweise eine dünne Wandstärke auf.

Bevorzugt enthält der Tragkörper zur Aufnahme von Kühlmittel einen bezüglich der Kokillenachse konzentrischen, ringförmigen Hohlraum, die sogenannte erste Kühlmittelkammer, sowie Mittel für die Zufuhr von Kühlmittel aus einer externen Kühlmittelversorgung in die erste Kühlmittelkammer, wobei die erste und zweite Kühlmittelkammer miteinander über eine oder mehrere Verbindungskanäle oder eine bezüglich der Kokillenachse konzentrische, ringförmige Verbindungsöffnung verbunden sind. Die Verbindungskanäle können beispielsweise im Tragkörper befindliche Bohrungen darstellen. Die ringförmige Verbindungsöffnung wird bevorzugt durch eine bezüglich der Kokillenachse konzentrische, ringnutförmige Ausnehmung im Tragkörper gebildet, wobei die ringnutförmige Ausnehmung wenigstens teilweise die ringförmige Verbindungsöffnung bildet und derart ausgebildet ist, dass sie einen mit Durchangsbohrungen versehenen, ringförmigen Körper, den sogenannten Kühlmittel-Verteilerring, aufnehmen kann. Der ringförmige Körper stellt beispielsweise ein mit Durchgangbohrungen versehener Metallring dar. Die ringnutförmige Ausnehmung ist bevorzugt derart ausgebildet, dass die gegen den Kokillenhohlraum gerichtete Oberfläche des in die ringnutförmige Ausnehmung eingesetzten Kühlmittel-Verteilerringes bündig mit der Innenfläche des Tragkörpers abschliesst. In einer besonders bevorzugten Ausführungsform schliessen zwei benachbarte Durchgangsbohrungen des Kühlmittel-Verteilerringes, im Querschnitt des Kühlmittel-Verteilerringes betrachtet, bezüglich der Kokillenachse jeweils den selben Zentriwinkel ein. Ganz besonders bevorzugt beträgt der bezüglich der Kokillenachse von zwei Durchgangsbohrungen eingeschlossene Zentriwinkel 6 bis 12°. Dabei beziehen sich die Winkelangaben in vorliegendem Text immer auf einen Vollkreis von 360°.

Bevorzugt weist der Tragkörper wenigstens einen, vorzugsweise 1 bis 4, Kühlmittelkanäle auf, durch welche die erste Kühlmittelkammer mit der zuflusseitigen Stirnfläche des Tragkörpers für den Anschluss an die externe Kühlmittelversorgung verbunden ist. Mit zuflusseitiger Stirnfläche wird dabei die der Zuflussöffnung zugewandte Seite des Tragkörpers bezeichnet.

In einer besonders bevorzugten Ausführungsform der erfindungsgemässen Kokille weist der Tragkörper an der dem Kokillenhohlraum zugewandten Seite bevorzugt eine zylinderförmige Innenfläche auf, an die am austrittsseitigen Ende eine gegen den Kokillenhohlraum gerichtete, ringförmige Rippe angeformt ist. Die Innenhülse stellt besonders bevorzugt einen hohlzylinderförmigen Teil mit einem am zuflusseitigen Ende angeformten ringförmigen Flansch dar, wobei der ringförmige Flansch gegen den Tragkörper gerichtet ist und der hohlzylinderförmige Teil der Innenhülse auf die Rippe des Tragkörpers und der ringförmige Flansch auf die zylinderförmige Innenfläche des Tragkörpers zu liegen kommt, so dass der durch die Innenhülse und den Tragkörper eingeschlossene ringförmige Hohlraum die zweite Kühlmittelkammer bildet.

Dabei ist die Höhe des Flansch und die Höhe der Rippe bevorzugt derart gewählt, dass die Innenfläche der Innenhülse eine gerade Zylinderfläche darstellt, dessen Zylinderachse mit der Kokillenachse zusammenfällt.

In einer weiteren bevorzugten Ausführungsform der erfindungsgemässen Kokille weist die zweite Kühlmittelkammer Mittel zur gleichmässigen Kühlmittelbeaufschlagung der Oberfläche des Walz- oder Pressbarrens nach dessen Austritt aus dem Kokillenhohlraum auf. Bevorzugt bestehen die Mittel zur gleichmässigen Kühlmittelbeaufschlagung der Oberfläche des Walz- oder Pressbarrens aus einer Vielzahl, vorzugsweise 40 bis 70, von Sekundär-Kühlmittelkanälen, die einerseits mit der zweiten Kühlmittelkammer in Verbindung stehen und andererseits schräg auf die Oberfläche des aus der Kokille austretenden Walz- oder Pressbarrens gerichtet sind.

Besonders bevorzugt sind die Sekundär-Kühlmittelkanäle radial gleichmässig angeordnet, so dass im Kokillenquerschnitt betrachtet zwei benachbarte Sekundär-Kühlmittelkanäle bezüglich der Kokillenachse jeweils den selben Zentriwinkel einschliessen, wobei der Zentriwinkel, bezogen auf einen Vollkreis von 360°, vorzugsweise zwischen 5 und 10° beträgt.

In einer weiteren bevorzugten Ausführungsform der erfindungsgemässen Kokille weisen die Kokillenelemente Mittel für die Zufuhr von Schmiermittel an die zuflusseitige Stirnfläche der Innenhülse auf. Besonders bevorzugt weist die Innenhülse auf der dem Tragkörper zugewandten Seite und/oder der Tragkörper auf der der Innenhülse zugewandten Seite eine bezüglich der Kokillenachse konzentrische, ringnutförmige Ausnehmung auf, so dass nach dem Zusammenfügen der beiden Kokillenelemente ein ringförmiger Hohlraum, der Schmiermittel-verteilerring, zur Aufnahme von Schmiermittel gebildet wird. Besonders bevorzugt wird die ringnutförmige Ausnehmung zuflusseitig und austrittsseitig mit ringförmigen Dichtungsmittel, die zwischen die Innenhülse und den Tragkörper zu liegen kommen, abgedichtet. Ganz besonders bevorzugt weisen der Tragkörper an der der Innenhülse zugewandten Seite und/oder die Innenhülse an der dem Tragkörper zugewandten Seite zufluss- und abflusseitig zum Schmiermittel-Verteilerring ringnutförmige Ausnehmungen auf, die derart angeordnet sind, dass nach dem Zusammenfügen der beiden Kokillenelemente ringförmige Hohlräume entstehen, in welche die Dichtungsmittel, beispielsweise Dichtungsringe, eingeführt werden können.

Der Schmiermittelverteilerring steht bevorzugt über eine Vielzahl, vorzugsweise 15 bis 30, von in die Innenhülse eingelassene Schmiermittelkanäle mit der zuflusseitigen Stirnfläche der Innenhülse in Verbindung, und der Schmiermittel-Verteilerring ist mit wenigstens einem, vorzugsweise 1 bis 4, in den Tragkörper eingelassenen Schmiermittelfüllkanälen für die Zufuhr von Schmiermittel aus einer externen Schmiermittelversorgung verbunden, wobei der Anschluss des Schmiermittelfüllkanales an die externe Schmiermittelversorgung vorzugsweise an der zuflusseitigen Stirnfläche des Tragkörpers geschieht. Ganz besonders bevorzugt schliessen -- in einem Querschnitt durch die Innenhülse betrachtet -- zwei benachbarte Schmiermittelkanäle bezüglich der Kokillenachse jeweils den selben Zentriwinkel ein, wobei der Zentriwinkel vorzugsweise 10 bis 30° beträgt.

Weiter bevorzugt weist die zuflusseitige Stirnfläche der Innenhülse eine ringnutförmige Ausnehmung auf, den sogenannten Schmiermittelaustrittsring, welcher die an die zuflusseitige Stirnfläche der Innenhülse mündenden Schmiermittelkanäle miteinander verbindet. Dieser Schmiermittelaustrittsring hat die Aufgabe die radiale Verteilung des Schmiermittels weiter zu verbessern.

Zur Gewährleistung einer günstigen Schmiermittelverteilung auf der das Stranggussmaterial aufnehmenden Innenfläche der Innenhülse weist die Innenhülse in einer weiteren bevorzugten Ausführungsform der erfindungsgemässen Kokille an ihrer Innenfläche Schmiermittel-Führungsmittel auf. Diese Schmiermittel-Führungsmittel können beispielsweise im wesentlichen parallel zur Kokillenachse verlaufende Rillen darstellen. Zweckmässigerweise sind die Rillen derart ausgestaltet, dass sie sich bezüglich ihrer Rillentiefe und Rillenbreite in Richtung der Austrittsöffnung konisch erweitern. Damit das Schmiermittel nicht zu einem wesentlichen Anteil durch die Schmiermittel-Führungsmittel wegfliesst ohne die restliche Innenfläche der Innenhülse zu schmieren, beginnen die Schmiermittel-Führungsmittel bevorzugt nicht gleich an der Zuflussöffnung, d.h. die Schmiermittel-Führungsmittel beginnen in einer bevorzugten Ausführungsform der erfindungsgemässen Kokille -- in Fliessrichtung des Stranggussmaterials betrachtet -- erst nach einer gewissen Strecke, die beispielsweise 1/4 bis 1/3 der Länge des Kokillenhohlraumes entspricht. Die Anzahl der benötigten Rillen hängt beispielsweise vom Stranggussmaterial, dem Schmiermittel, den Stranggussparametern und der Grösse des Kokillenhohlraumes ab und liegt zweckmässigerweise bei 100 bis 300, bevorzugt 150 bis 200 Rillen.

Bezüglich des Verfahrens wird die erfindungsgemässe Aufgabe dadurch gelöst, dass ein schmelzflüssiges Metall oder eine schmelzflüssige Metallegierung, das Stranggussmaterial, durch den formgebenden Kokillenhohlraum der Innenhülse der erfindungsgemässen Kokille geführt und kontinuierlich Schmiermittel an die zuflussseitige Stirnfläche der Innenhülse geleitet wird, wobei das Schmiermittel vom durch die Zuflussöffnung fliessenden Stranggussmaterial kontinuierlich erfasst und somit eine kontinuierliche Schmierung der gesamten Innenfläche der Innenhülse sichergestellt wird, das Stranggussmaterial an der Innenfläche der Innenhülse einer primären Kühlung unterworfen wird, so dass der aus der Kokille austretende Walz- oder Pressbarren wenigstens in seiner äusseren Randzone in fester Form vorliegt und der Walz- oder Pressbarren nach dessen Austritt aus der erfindungsgemässen Kokille durch eine sekundäre Kühlung mittels Kühlmittelbeaufschlagung weiter gekühlt wird.

Das erfindungsgemässe Verfahren eignet sich insbesondere zum horizontalen oder vertikalen Stranggiessen von Aluminium oder dessen Legierungen, wobei Aluminium aller Reinheitsgrade und alle handelsüblichen Aluminiumlegierungen in Frage kommen.

Das erfindungsgemässe Verfahren wird bevorzugt zur Herstellung von Walz- oder Pressbarren mit darin homogen verteilten, primär erstarrten Festteilchen, die aus einzelnen degenerierten, beispielsweise globulistischen Dentriten bestehen, verwendet, wobei das Stranggussmaterial wenigstens in der ganzen Verfestigungszone kräftig gerührt wird.

Zur Herstellung von Walz- oder Pressbarren mit darin homogeri verteilten, primär erstarrten Festteilchen, die aus einzelnen degenerierten Dentriten bestehen, eignen sich beispielsweise Aluminium-, Magnesium- oder Zinklegierungen und insbesondere AlSi-, AlSiMg-, AlSiCu-, AlMg-, AlCuTi- und AlCuZnMg-Legierungen.

Das schmelzflüssige Stranggussmaterial wird beispielsweise mittels einer Einlaufdüse, die wenigstens teilweise eine Keramikmanschette bildet, in die erfindungsgemässe Kokille eingeführt. Wesentlich für die Herstellung von Walz- oder Pressbarren mit darin homogen verteilten, primär erstarrten Festteilchen, die aus einzelnen degenerierten Dentriten bestehen, ist das kräftige Rühren des Stranggussmaterials, beispielsweise bereits in einem Teil dieser Keramikmanschette, sowie in der ganzen Verfestigungszone, d.h. im gesamten Kokillenhohlraum und dem Bereich des Walz- oder Pressbarrens, in dem ein Teil der Legierung noch im schmelzflüssigen Zustand vorliegt

Das Rühren des schmelzflüssigen Stranggussmaterials geschieht bevorzugt durch eine elektromagnetische Rührvorrichtung, die ein um die Kokillenachse rotierendes Magnetfeld erzeugt. Besonders bevorzugt geschieht das Rühren mittels einem Stator eines mehrpoligen, beispielsweise zwei-, vier-, oder insbesondere sechspoligen Induktionsmotors.

Vorliegende Erfindung wird beispielhaft anhand der Figuren 1 bis 3 weiter erläutert.

Figur 1 zeigt eine Draufsicht auf den zuflusseitigen Teil der erfindungsgemässen Kokille.

Figur 2 zeigt einen durch die Kokillenachse verlaufenden Längsschnitt der Kokille entlang der Linie B-B nach Figur 1.

Figur 3 zeigt einen Längsschnitt der Kokille entlang der Linie A-A nach Figur 1 und zeigt somit einen Kokillen-Längsschnitt, der einerseits durch einen Schmiermittelfüllkanal und andererseits durch einen Kühlmittelkanal verläuft.

Figur 1 zeigt die Draufsicht auf den zuflusseitigen Teil einer erfindungsgemässen Kokille zum horizontalen oder vertikalen Stranggiessen von Walz- oder Pressbarren. Die Draufsicht zeigt die zuflusseitigen Stirnflächen der miteinander lösbar verbundenen Kokillenelemente, des Tragkörpers 20 und der Innenhülse 30, wobei die beiden Kokillenelemente 20, 30 eine konzentrische Mittelachse, die sogenannte Kokillenachse m, aufweisen und bezüglich dieser einen rotationssymmetrischen Querschnitt zeigen. Die Draufsicht zeigt zudem die kreisförmige Zuflussöffnung 12 des Kokillenhohlraumes 10. Die Innenhülse 30 liegt im lösbar verbundenen Zustand der Kokillenelemente 20, 30 -- wenigstens teilweise -- direkt an der Innenfläche 16 des Tragkörpers 20 an, wobei die zuflusseitige Stirnfläche 48 der Innenhülse 30 bezüglich der zuflusseitigen Stirnfläche des Tragkörpers 20 zurückversetzt ist, so dass dadurch ein Hohlraum, die Düsen-Aussparung 28, entsteht, in den eine -- nicht dargestellte -- Manschette, beispielsweise aus keramischem Material, einer Einlaufdüse für das durch die Kokille zu führende Stranggussmaterial formschlüssig eingeführt werden kann. Die Manschette der Einlaufdüse wird dabei mit der zuflusseitigen Stirnfläche 48 der Innenhülse dicht gefügt, so dass während dem Stranggiessen kein Stranggussmaterial zwischen der Innenfläche 16 des Tragkörpers 20 und der Manschette der Einlaufdüse austreten kann.

Der in Figur 1 gezeigte Tragkörper 20 weist zwei Kühlmittelkanäle 21 zum Einleiten von Kühlmittel in die erste Kühlmittelkammer 22 auf, wobei die beiden Kühlmittelkanäle 21 im Querschnitt bezüglich der Kokillenachse m einen Zentriwinkel von 180° einschliessen. Die Kühlmittelkanäle 21 verbinden die erste Kühlmittelkammer 22 mit der zuflusseitigen Stirnfläche des Tragkörpers 20. Die Kühlmittelkanäle 21 weisen in der Draufsicht eine kreisrunde Öffnung auf und verlaufen parallel zur Kokillenachse m ins Innere des Tragkörpers 20. Figur 1 zeigt weiter die Öffnung eines im Tragkörper 20 befindlichen Schmiermittelfüllkanales 43, der im Querschnitt bezüglich der Kokillenachse m mit den Kühlmittelkanälen 21 einen Zentriwinkel von 90° (rechter Winkel) einschliesst. Der Schmiermittelfüllkanal 43 weist in der Draufsicht eine kreisrunde Öffnung auf und verläuft parallel zur Kokillenachse m ins Innere des Tragkörpers 20.

Die in Figur 1 dargestellte Draufsicht auf eine erfindungsgemässe Kokille zeigt weiter die zuflusseitigen Öffnungen einer Vielzahl von Schmiermittelkanälen 42 sowie einen Schmiermittelaustrittsring 41. Die zuflusseitigen Öffnungen der Schmiermittelkanäle 42 sind gleichmässig über die Stirnseite des Tragkörpers verteilt, d.h. zwei benachbarte Schmiermittelkanäle 42 schliessen im Querschnitt gesehen, bezüglich der Kokillenachse m, immer denselben Zentriwinkel ein. Der Schmiermittelaustrittsring 41 stellt eine ringnutförmige Ausnehmung in der zuflusseitigen Stirnfläche 48 der Innenhülse 30 dar, welche das aus den Schmiermittelkanälen 42 austretende Schmiermittel sammelt und gleichmässig über den ganzen Schmiermittelaustrittsring 41 verteilt. Das Schmiermittel wird während dem Stranggiessprozess vom durch den Kokillenhohlraum 10 fliessenden Stranggussmaterial erfasst, wodurch ein gleichmässig dünner Schmiermittelfilm zwischen Stranggussmaterial und der Innenfläche 46 der Innenhülse 30 gebildet wird.

Figur 2 zeigt einen durch die Kokillenachse m verlaufenden Längsschnitt der Kokille entlang der Linie B-B nach Figur 1. Dabei ist die mit dem Tragkörper 20 lösbar verbundene Innenhülse 30 dargestellt. Der von der Innenfläche 46 der innenhülse 30 und den Zufluss- und Austrittsöffnungen 12, 14 umschlossene Raum bildet den zylinderförmigen Kokillenhohlraum 10. Der Tragkörper 20 liegt bezüglich dem Kokillenhohlraum 10 aussen und die Innenhülse 30 innen.

Der Tragkörper 20 enthält eine bezüglich der Kokillenachse m konzentrische, ringförmige, erste Kühlmittelkammer 22, die durch wenigstens einen Kühlmittelkanal 21 zum Einleiten des Kühlmittels in die erste Kühlmittelkammer 22 mit der zuflusseitigen Oberfläche des Tragkörpers 20 verbunden ist.

Die Innenhülse 30 ist auf der dem Tragkörper 20 zugewandten Seite derart beschaffen, dass nach dem Zusammenfügen der beiden Kokillenelemente 20, 30 zwischen Innenhülse 30 und Tragkörper 20 eine bezüglich der Kokillenachse m konzentrische, ringförmige, zweite Kühlmittelkammer 32 entsteht, die mit der ersten Kühlmittelkammer 22 über einen Kühlmittel-Verteilerring 26 verbunden ist.

Der Kühlmittel-Verteilerring 26 stellt einen als separates Kokillenelement gestalteten Metallring mit einer Vielzahl von Durchgangsbohrungen 27 dar, wobei zwei benachbarte Durchgangsbohrungen 27 querschnittlich betrachtet bezüglich der Kokillenachse m jeweils den selben Zentriwinkel einschliessen. Der Tragkörper 20 weist an seiner dem Kokillenhohlraum zugewandten Seite eine bezüglich der Kokillenachse m konzentrische, ringnutförmige Ausnehmung auf, die wenigstens teilweise eine ringförmige Verbindungsöffnung mit der ersten Kühlmittelkammer 22 aufweist. Die ringnutförmige Ausnehmung dient zur Aufnahme des mit Durchgangsbohrungen 27 versehenen Kühlmittel-Verteilerringes 26. Die ringnutförmige Ausnehmung und der Kühlmittel-Verteilerring 26 sind derart ausgestaltet, dass der Kühlmittel-Verteilerring 26 formschlüssig in die ringnutförmige Ausnehmung des Tragkörpers 20 passt, d.h. dass die Innenfläche des Kühlmittel-Verteilerringes 26 bündig mit der Innenfläche 16 des Tragkörpers 20 abschliesst. Zum Einsetzen eines aus einem mit Durchgangsbohrungen 27 versehenen Metallring bestehenden Kühlmittel-Verteilerringes 26 in die ringnutförmige Ausnehmung kann der Kühlmittel-Verteilerring 26 beispielsweise an einer Stelle aufgetrennt werden, so dass sich der Kühlmittel-Verteilerring 26 zum Einführen in die ringnutförmige Ausnehmung elastisch verformen lässt.

Die Innenhülse 30 weist auf der dem Tragkörper 20 zugewandten Seite eine bezüglich der Kokillenachse m ringnutförmige Ausnehmung auf, die im Zusammenwirken mit der dem Kokillenhohlraum 10 zugewandten Seite des Tragkörpers 20 einen ringförmigen Hohlraum, den Schmiermittelverteilerring 40, zur Aufnahme von Schmiermittel bildet. Der Schmiermittelverteilerring 40 ist mit einem in den Tragkörper 20 eingelassenen Schmiermittelfüllkanal 43 verbunden. Der Schmiermittelverteilerring 40 dient somit zur radialen Verteilung des durch den Schmiermittelfüllkanal 43 einfliessenden Schmiermittels. Dieser Schmiermittelverteilerring 40 steht zudem über eine Vielzahl von in die Innenhülse 30 eingelassene Schmiermittelkanäle 42 mit der zuflusseitigen Stirnfläche 48 der Innenhülse 30 in Verbindung, so dass das im Schmiermittelverteilerring 40 befindliche Schmiermittel durch die radial, beispielsweise gleichmässig, verteilten Schmiermittelkanäle 42 in den an der zuflusseitigen Stirnfläche 48 der Innenhülse 30 befindlichen Schmiermittelaustrittsring 41 fliessen kann. Die Schmiermittelkanäle 42 sind bevorzugt derart angeordnet, dass in einem Kokillenquerschnitt betrachtet zwei benachbarte Schmiermittelkanäle 42 bezüglich der Kokillenachse m jeweils den selben Zentriwinkel einschliessen. Im Schmiermittelaustrittsring 41 wird das Schmiermittel erneut radial gleichmässig verteilt. Während dem Stranggiessprozess wird das sich im Schmiermittelaustrittsring 41 befindliche Schmiermittel vom vorbeifliessenden Stranggussmaterial kontinuierlich erfasst, so dass sich zwischen Stranggussmaterial und der Innenfläche 46 der Innenhülse 30 ein dünner Schmiermittelfilm ausbildet.

Der aus der ringnutförmigen Ausnehmung der Innenhülse 30 und der Innenfläche 16 des Tragkörpers 20 gebildete Schmiermittelverteilerring 40 ist zuflusseitig und austrittsseitig mit ringförmigen Dichtungsmittel 44, die zwischen die Innenhülse 30 und den Tragkörper 20 zu liegen kommen, abgedichtet, d.h. beidseitig der für die Bildung des Schmiermittelverteilerringes 40 notwendigen, ringnutförmigen Ausnehmung der Innenhülse 30 kann die Innenhülse parallel zum Schmiermittelverteilerring 40 verlaufende, senkrecht zur Kokillenachse befindliche, weitere ringnutförmige Ausnehmungen aufweisen, die -- beispielsweise zusammen mit entsprechenden Ausnehmungen im Tragkörper 20 -- zur Aufnahme von ringförmigen Dichtungsmitteln 44, wie Dichtungsringe, dienen.

Die Innenhülse 30 weist zudem an ihrer Innenfläche 46 parallel zur Kokillenachse m verlaufende Rillen 50 auf, wobei sich die Rillen 50 bezüglich ihrer Rillentiefe und Rillenbreite in Richtung der Austrittsöffnung 14 konisch erweitern. Diese Rillen 50 dienen im wesentlichen zur Führung des Schmiermittels im austrittsseitigen Bereich des Kokillenhohlraumes 10, d.h. sie dienen zur radial gleichmässigen Verteilung des Schmiermittels. Damit das Schmiermittel nicht zum wesentlichen Teil durch die Rillen 50 wegfliesst ohne einen gleichmässig über die Innenfläche 46 verteilten Schmiermittelfilm zu bilden, beginnen die in die Innenhülse eingearbeiteten Rillen 50 in Fliessrichtung des Stranggussmaterials erst nach einer gewissen Strecke, die beispielsweise 1/4 bis 1/3 der Länge des Kokillenhohlraumes 10 oder der Innenhülse 30 entspricht.

Der Tragkörper 20 weist an der dem Kokillenhohlraum zugewandten Seite eine zylinderförmige Innenfläche 16 auf, an die am austrittsseitigen Ende eine gegen den Kokillenhohlraum 10 gerichtete, ringförmige Rippe 18 angeformt ist. Die Innenhülse 30 weist einen hohlzylinderförmigen Teil 34 mit einem am zuflusseitigen Ende angeformten ringförmigen Flansch 36 auf, wobei der ringförmige Flansch 36 gegen den Tragkörper 20 gerichtet ist. Der ringförmige Flansch 36 enthält die Schmiermittelkanäle 42 und die für die Schaffung des Schmiermittelverteilerringes 40, des Schmiermittelaustrittsringes 41 sowie die zur Aufnahme der Dichtungsmittel 44 benötigten ringnutförmigen Ausnehmungen. Der hohlzylinderförmige Teil 34 der Innenhülse 30 weist im austrittsseitigen Bereich auf der gegen den Tragkörper gerichteten Seite eine weitere ringnutförmige Ausnehmung, den Anschlag 39, auf. Dieser dient zur formschlüssigen Aufnahme des äusseren, gegen den Kokillenhohlraum 10 ragenden Bereiches der ringförmigen Rippe 18 des Tragkörpers 20.

Das Zusammenfügen der beiden Kokillenelemente 20, 30 geschieht zweckmässigerweise durch Einschieben der Innenhülse 30 in den Tragkörper 20, wobei der im austrittsseitigen Bereich der Innenhülse 30 liegende, ringförmige Anschlag 39 formschlüssig in den äusseren Bereich der gegen den Kokillenhohlraum 10 ragenden, ringförmigen Rippe 18 des Tragkörpers 20 greift. Beim Ineinanderschieben der Kokillenelemente 20, 30 kommt somit der hohlzylinderförmige Teil 34 der Innenhülse 30 auf die ringförmige Rippe 18 und die Anformung 38 des ringförmigen Flansch 36 auf die zylinderförmige Innenfläche 16 des Tragkörpers 20 zu liegen, so dass der durch die Innenhülse 30 und den Tragkörper 20 eingeschlossene ringförmige Hohlraum die zweite Kühlmittelkammer 32 bildet Die Höhe des Flansch 36 und die Höhe der ringförmigen Rippe 18 sind derart gewählt, dass die Innenfläche 46 der Innenhülse 30 eine gerade Zylinderfläche darstellt, dessen Zylinderachse mit der Kokillenachse m zusammenfällt.

Der hohlzylinderförmige Teil 34 der Innenhülse 30 dient der Primärkühlung des durch den Kokillenhohlraum 10 fliessenden Stranggussmaterials und weist demzufolge -- der guten Wärmeableitung vom Stranggussmaterial auf das Kühlmittel wegen -- vorzugsweise eine dünne Wandstärke auf. Bevorzugt besteht wenigstens der hohlzylinderförmige Teil 34 der Innenhülse 30 aus einem gut wärmeleitenden Material, bevorzugt Kupfer, Kupferlegierungen, Aluminium oder Aluminiumlegierungen. Weiter bevorzugt werden hohlzylinderförmige Teile 34 aus Aluminium oder Aluminiumlegierungen, welche auf der dem Kokillenhohlraum zugewandten Seite einen Graphitring aufweisen.

Die ringförmige Rippe 18 des Tragkörpers 20 weist weiter eine Vielzahl, beispielsweise 40 bis 60, von schräg auf den aus der Kokille austretenden Barren gerichteten Sekundär-Kühlmittelkanälen 24 auf, die mit der zweiten Kühlmittelkammer 32 in Verbindung stehen und zur Sekundärkühlung mittels Kühlmittelbeaufschlagung des Walz- oder Pressbarrens nach dessen Verlassen der Austrittsöffnung 14 dienen.

Figur 3 zeigt einen Längsschnitt der Kokille entlang der Linie A-A nach Figur 1 und zeigt somit einen Kokillen-Längsschnitt, der einerseits durch einen Schmiermittelfüllkanal 43 und andererseits durch einen Kühlmittelkanal 21 verläuft. In diesem Längsschnitt sind neben den bereits in Figur 2 gezeigten Merkmalen ein Kühlmittelkanal 21 zum Einleiten des Kühlmittels in die erste Kühlmittelkammer 22 und der Schmiermittelfüllkanal 43 zum Einleiten von Schmiermittel in den Schmiermittelverteilerring 40 dargestellt.

Die erfindungsgemässe Kokille kann zur Herstellung von konventionellen Walz- oder Pressbarren durch Stranggiessen von schmelzflüssigen Metallegierungen oder zur Herstellung von Walz- oder Pressbarren mit darin homogen verteilten, primär erstarrten Festteilchen, die aus einzelnen degenerierten Dentriten bestehen, eingesetzt werden. Die erfindungsgemässe Kokille erlaubt das schnelle Ersetzen der Innenhülse, d.h. das Ersetzen nur des der Abrasion und Verschmutzung ausgesetzten Teiles der Kokille, wodurch die Fertigungskosten von Walz- oder Pressbarren gegenüber denjenigen von mit aus dem Stand der Technik bekannten Kokillen hergestellten Walz- oder Pressbarren erheblich gesenkt werden können.

## Patentansprüche

1. Kokille zum Stranggiessen von Walz- oder Pressbarren enthaltend einen zylinderförmigen Kokillenhohlraum (10) mit einer Zufluss- (12) und einer Austrittsöffnung (14), Mittel (24) zur gleichmässigen Kühlmittelbeaufschlagung der Oberfläche des Walz- oder Pressbarrens nach dessen Austritt aus dem Kokillenhohlraum (10) und zwei geschlossen ringförmige Kokillenelemente (20, 30) mit einer gemeinsamen konzentrischen Mittelachse, der Kokillenachse (m), wobei ein Kokillenelement, die Innenhülse (30), bezüglich der Kokillenachse (m) innen liegt und den zylinderförmigen Kokillenhohlraum (10) seitlich begrenzt, und das andere Kokillenelement, der Tragkörper (20), bezüglich der Kokillenachse (m) aussen liegt und die Innenhülse (30) aufnimmt, die Innenhülse (30) durch Einschieben in den Tragkörper (20) lösbar mit diesem verbunden ist und nach dem Zusammenfügen der Kokillenelemente (20, 30) zwischen Innenhülse (30) und Tragkörper (20) ein bezüglich der Kokillenachse (m) konzentrischer, ringförmiger Hohlraum, die zweite Kühlmittelkammer (32), für die Aufnahme von Kühlmittel gebildet wird,
dadurch gekennzeichnet, dass
die Innenhülse (30) im wesentlichen einen hohlzylinderförmigen Körper mit einem zuflussseitig endständig angeformten, nach aussen ragenden, ringförmigen Flansch (36) darstellt, der Tragkörper (20) eine austrittsseitig angeformte, gegen den Kokillenhohlraum (10) ragende, ringförmige Rippe (18) aufweist, die Innenhülse (30) und der Tragkörper (20) derart ausgebildet sind, dass die Innenhülse (30) im eingeschobenen Zustand austrittsseitig formschlüssig an der Rippe (18) festliegt und zuflussseitig der Flansch (36) formschlüssig auf die gegen die Innenhülse gerichtete Wandung des Tragkörpers (20) zu liegen kommt, wobei die zweite Kühlmittelkammer (32) durch den Flansch (36), die Rippe (18), die gegen die Innenhülse (30) gerichtete Wandung des Tragkörpers (20) und die gegen den Tragkörper (20) gerichtete Wandung der Innenhülse (30) begrenzt wird, und die Mittel zur gleichmässigen Kühlmittelbeaufschlagung der Oberfläche des Walz- oder Pressbarrens nach dessen Austritt aus dem Kokillenhohlraum (10) aus einer Vielzahl von in die ringförmige Rippe (18) eingearbeitete Sekundär-Kühlmittelkanälen (24) bestehen, die einerseits mit der zweiten Kühlmittelkammer (32) in Verbindung stehen und andererseits schräg auf die Oberfläche des aus der Kokille austretenden Walz- oder Pressbarrens gerichtet sind.

2. Kokille nach Anspruch 1, dadurch gekennzeichnet, dass der Tragkörper (20) einen bezüglich der Kokillenachse (m) konzentrischen, ringförmigen Hohlraum, die erste Kühlmittelkammer (22), zur Aufnahme von Kühlmittel, sowie Mittel (21) für die Zufuhr von Kühlmittel aus einer externen Kühlmittelversorgung in die erste Kühlmittelkammer (22) enthält, wobei die erste und die zweite Kühlmittelkammer (22, 32) miteinander über eine oder mehrere Verbindungskanäle (27) oder eine bezüglich der Kokillenachse konzentrische, ringförmige Verbindungsöffnung verbunden sind.

3. Kokille nach Anspruch 2, dadurch gekennzeichnet, dass die ringförmige Verbindungsöffnung durch eine bezüglich der Kokillenachse (m) konzentrische, ringnutförmige Ausnehmung im Tragkörper (20) gebildet wird, wobei die ringnutförmige Ausnehmung wenigstens teilweise die ringförmige Verbindungsöffnung bildet und derart ausgebildet ist, dass sie einen mit Durchangsbohrungen (27) versehenen ringförmigen Körper, den Kühlmittel-Verteilerring (26), aufnehmen kann.

4. Kokille nach Anspruch 2, dadurch gekennzeichnet, dass der Tragkörper (20) wenigstens einen, vorzugsweise 1 bis 4, Kühlmittelkanäle (21) aufweist, durch welche die erste Kühlmittelkammer (22) mit der zuflusseitigen Stirnfläche des Tragkörpers (20) für den Anschluss an die externe Kühlmittelversorgung verbunden ist.

5. Kokille nach Anspruch 1, dadurch gekennzeichnet, dass die Mittel zur gleichmässigen Kühlmittelbeaufschlagung der Oberfläche des Walz- oder Pressbarrens nach dessen Austritt aus dem Kokillenhohlraum (10) aus 40 bis 70 Sekundär-Kühlmittelkanälen (24) bestehen.

6. Kokille nach Anspruch 5, dadurch gekennzeichnet, dass die Sekundär-Kühlmittelkanäle (24) radial gleichmässig angeordnet sind, so dass im Kokillenquerschnitt betrachtet zwei benachbarte Sekundär-Kühlmittelkanäle (24) bezüglich der Kokillenachse (m) jeweils den selben Zentriwinkel einschliessen, wobei der Zentriwinkel -- bezogen auf einen Vollkreis von 360° -- vorzugsweise zwischen 5 und 10° beträgt.

7. Kokille nach Anspruch 1, dadurch gekennzeichnet, dass der Tragkörper (20) und die Innenhülse (30) Mittel (40, 41, 42, 43) für die Zufuhr von Schmiermittel an die zuflusseitige Stirnfläche (48) der Innenhülse (30) aufweisen.

8. Kokille nach Anspruch 7, dadurch gekennzeichnet, dass die Innenhülse (30) auf der dem Tragkörper (20) zugewandten Seite und/oder der Tragkörper (20) auf der der Innenhülse (30) zugewandten Seite eine bezüglich der Kokillenachse (m) konzentrische, ringnutförmige Ausnehmung aufweisen, so dass nach dem Zusammenfügen der beiden Kokillenelemente (20, 30) ein ringförmiger Hohlraum, der Schmiermittelverteilerring (40), zur Aufnahme von Schmiermittel gebildet wird.

9. Kokille nach Anspruch 8, dadurch gekennzeichnet, dass der Schmiermittelverteilerring (40) zuflusseitig und austrittsseitig mit ringförmigen Dichtungsmittel (44), die zwischen die Innnehülse (30) und den Tragkörper (20) zu liegen kommen, abgedichtet wird.

10. Kokille nach Anspruch 8, dadurch gekennzeichnet, dass der Schmiermittelverteilerring (40) über eine Vielzahl von in die Innenhülse (30) eingelassene Schmiermittelkanäle (42) mit der zuflusseitigen Stirnfläche (48) der Innenhülse (30) in Verbindung steht, und der Schmiermittelverteilerring (40) mit wenigstens einem, vorzugsweise 1 bis 4, in den Tragkörper (20) eingelassenen Schmiermittelfüllkanälen (43) für die Zufuhr von Schmiermittel aus einer externen Schmiermittelversorgung verbunden ist, wobei der Anschluss des Schmiermittelfüllkanales (43) an die externe Schmiermittelversorgung vorzugsweise an der zuflusseitigen Stirnfläche des Tragkörpers (20) geschieht.

11. Kokille nach Anspruch 10, dadurch gekennzeichnet, dass in einem Querschnitt durch die Innenhülse (30) betrachtet zwei benachbarte Schmiermittelkanäle (42) bezüglich der Kokillenachse (m) jeweils den selben Zentriwinkel von bevorzugt 10 bis 30° -- bezogen auf einen Vollkreis von 360° -- einschliessen.

12. Kokille nach Anspruch 10, dadurch gekennzeichnet, dass die zuflusseitige Stirnfläche (48) der Innenhülse (30) eine ringnutförmige Ausnehmung, den Schmiermittelaustrittsring (41), aufweist, welcher die an die zuflusseitige Stirnfläche (48) der Innenhülse (30) mündenden Schmiermittelkanäle (42) miteinander verbindet.

13. Kokille nach Anspruch 1, dadurch gekennzeichnet, dass die Innenhülse (30) an ihrer Innenfläche (46) Schmiermittel-Führungsmittel (50), die bevorzugt parallel zur Kokillenachse (m) verlaufen, aufweist.

14. Kokille nach Anspruch 13, dadurch gekennzeichnet, dass die Schmiermittel-Führungsmittel (50) parallel zur Kokillenachse (m) verlaufende Rillen (50) darstellen, die zuflusseitig erst nach einer Strecke von 1/4 bis 1/3 der Länge des Kokillenhohlraumes (10) beginnen und sich bevorzugt bezüglich ihrer Rillentiefe und Rillenbreite in Richtung der Austrittöffnung (14) konisch erweitern.

15. Verfahren zur Herstellung von Walz- oder Pressbarren durch kontinuierliches Stranggiessen mit einer Kokille nach einem der Ansprüche 7 bis 14, wobei ein schmelzflüssiges Metall oder eine schmelzflüssige Metallegierung, das Stranggussmaterial, durch den formgebenden Kokillenhohlraum (10) der Innenhülse (30) geführt und kontinuierlich Schmiermittel an die zuflussseitige Stirnfläche (48) der Innenhülse (30) geleitet wird, wobei das Schmiermittel vom durch die Zuflussöffnung (12) fliessenden Stranggussmaterial kontinuierlich erfasst und somit eine kontinuierliche Schmierung der gesamten Innenfläche (46) der Innenhülse (30) sichergestellt wird, das Stranggussmaterial an der Innenfläche (46) der Innenhülse (30) einer primären Kühlung unterworfen wird, so dass der aus der Kokille austretende Walz- oder Pressbarren wenigstens in seiner äusseren Randzone in fester Form vorliegt und der Walz- oder Pressbarren nach dessen Austritt aus der Kokille durch eine sekundäre Kühlung mittels Kühlmittelbeaufschlagung weiter gekühlt wird.

16. Verfahren nach Anspruch 15 zur Herstellung von Walz- oder Pressbarren mit darin homogen verteilten, primär erstarrten Festteilchen, die aus einzelnen degenerierten Dentriten bestehen, dadurch gekennzeichnet, dass das Stranggussmaterial wenigstens in der ganzen Verfestigungszone kräftig gerührt wird.

17. Verfahren nach Anspruch 16, dadurch gekennzeichnet, dass das Rühren des Stranggussmaterials durch eine elektromagnesche Rührvorrichtung geschieht, die ein um die Kokillenachse rotierendes Magnetfeld erzeugt.

18. Verfahren nach Anspruch 17, dadurch gekennzeichnet, dass das Rühren mittels einem Stator eines mehrpoligen, beispielsweise zwei-, vier-, oder insbesondere sechspoligen Induktionsmotors geschieht.

## Claims

1. Mould for the continuous casting of slabs or extrusion ingots containing a cylindrical mould cavity (10) with an inlet opening (12) and an outlet opening (14), means (24) for the uniform application of coolant to the surface of the slab or extrusion ingot once it emerges from the mould cavity (10) and two closed annular mould elements (20, 30) with a common concentric centre axis, i.e. the mould axis (m), one mould element, i.e. the inner sleeve (30), being situated on the inside relative to the mould axis (m) and laterally delimiting the cylindrical mould cavity (10), and the other mould element, i.e. the supporting body (20), being situated on the outside relative to the mould axis (m) and receiving the inner sleeve (30), the inner sleeve (30) being releasably connected to the supporting body (20) by inserting it therein, and an annular cavity concentric with the mould axis (m), i.e. the second coolant chamber (32), for receiving coolant being formed between the inner sleeve (30) and the supporting body (20) once the mould elements (20, 30) are joined together, characterised in that the inner sleeve (30) is a substantially hollow cylindrical body with an outwardly projecting annular flange (36) moulded on at the inlet end, the supporting body (20) has an annular rib (18) projecting towards the mould cavity (10) moulded on at the outlet end, the inner sleeve (30) and the supporting body (20) are designed in such a manner that the inner sleeve (30) is positively secured to the rib (18) at the outlet end in the inserted state and the flange (36) comes to bear positively against the wall of the supporting body (20) directed towards the inner sleeve at the inlet end, the second coolant chamber (32) being delimited by the flange (36), the rib (18), the wall of the supporting body (20) directed towards the inner sleeve (30) and the wall of the inner sleeve (30) directed towards the supporting body (20), and the means for the uniform application of coolant to the surface of the slab or extrusion ingot once it emerges from the mould cavity (10) consist of a plurality of secondary coolant channels (24) worked into the annular rib (18), on the one hand, connected to the second coolant chamber (32) and, on the other hand, directed at an incline relative to the surface of the slab or extrusion ingot emerging from the mould.

2. Mould according to claim 1, characterised in that the supporting body (20) contains an annular cavity concentric with the mould axis (m), i.e. the first coolant chamber (22), for receiving coolant, and means (21) for supplying coolant from an external coolant supply to the first coolant chamber (22), the first and second coolant chambers (22, 32) being connected together by means of one or more connecting channels (27) or an annular connecting opening concentric with the mould axis.

3. Mould according to claim 2, characterised in that the annular connecting opening is formed by an annular groove-shaped recess in the supporting body (20) concentric with the mould axis (m), the annular groove-shaped recess at least partially forming the annular connecting opening and being designed in such a manner that it can receive an annular body provided with through bores (27), i.e. the coolant distributor ring (26).

4. Mould according to claim 2, characterised in that the supporting body (20) has at least one, preferably 1 to 4, coolant channels (21) by means of which the first coolant chamber (22) is connected to the inlet end face of the supporting body (20) for connection to the external coolant supply.

5. Mould according to claim 1, characterised in that the means for the uniform application of coolant to the surface of the slab or extrusion ingot once it emerges from the mould cavity (10) consist of 40 to 70 secondary coolant channels (24).

6. Mould according to claim 5, characterised in that the secondary coolant channels (24) are arranged in a radially uniform manner, so that, when the mould is viewed in cross section, two adjacent secondary coolant channels (24) enclose the same central angle relative to the mould axis (m), the central angle preferably being between 5 and 10° in relation to a full circle of 360°.

7. Mould according to claim 1, characterised in that the supporting body (20) and the inner sleeve (30) have means (40, 41, 42, 43) for supplying lubricant to the inlet end face (48) of the inner sleeve (30).

8. Mould according to claim 7, characterised in that the inner sleeve (30) is provided on the side directed towards the supporting body (20) and/or the supporting body (20) is provided on the side directed towards the inner sleeve (30) with an annular groove-shaped recess concentric with the mould axis (m), such that an annular cavity, i.e. the lubricant distributor ring (40), for receiving lubricant is formed when the two mould elements (20, 30) are joined together.

9. Mould according to claim 8, characterised in that the lubricant distributor ring (40) is sealed at the inlet and outlet ends by annular sealing means (44) coming to bear between the inner sleeve (30) and the supporting body (20).

10. Mould according to claim 8, characterised in that the lubricant distributor ring (40) is connected by means of a plurality of lubricant channels (42) formed in the inner sleeve (30) to the inlet end face (48) of the inner sleeve (30) and the lubricant distributor ring (40) is connected to at least one, preferably 1 to 4, lubricant feed channels (43) formed in the supporting body (20) for supplying lubricant from an external lubricant supply, the connection of the lubricant feed channel (43) to the external lubricant supply preferably being effected at the inlet end face of the supporting body (20).

11. Mould according to claim 10, characterised in that, when viewed in cross section through the inner sleeve (30), two adjacent lubricant channels (42) each include the same central angle of preferably 10 to 30° in relation to a full circle of 360° relative to the mould axis (m).

12. Mould according to claim 10, characterised in that the inlet end face (48) of the inner sleeve (30) has an annular groove-shaped recess, i.e. the lubricant outlet ring (41), which connects together the lubricant channels (42) opening into the inlet end face (48) of the inner sleeve (30).

13. Mould according to claim 1, characterised in that the inner sleeve (30) is provided on its inner surface (46) with lubricant guide means (50) preferably extending parallel to the mould axis (m).

14. Mould according to claim 13, characterised in that the lubricant guide means (50) constitute grooves (50) extending parallel to the mould axis (m), not beginning at the inlet end until after a distance of 1/4 to 1/3 of the length of the mould cavity (10) and preferably flaring out towards the outlet opening (14) with respect to the groove depth and the groove width.

15. Method for the production of slabs or extrusion ingots by continuous casting with a mould according to one of claims 7 to 14, in which a molten metal or a molten metal alloy, i.e. the continuous casting material, is guided through the shaping mould cavity (10) of the inner sleeve (30) and lubricant is fed continuously to the inlet end face (48) of the inner sleeve (30), the lubricant being received continuously by the continuous casting material flowing through the inlet opening (12), thereby ensuring continuous lubrication of the entire inner surface (46) of the inner sleeve (30), the continuous casting material on the inner surface (46) of the inner sleeve (30) being subjected to primary cooling, as a result of which the slab or extrusion ingot emerging from the mould is in solid form at least in its outer edge zone and, once it emerges from the mould, the slab or extrusion ingot is cooled further by secondary cooling by applying coolant thereto.

16. Method according to claim 15 for the production of slabs or extrusion ingots with primary solidified solid particles consisting of individual degenerated dendrites homogeneously distributed therein, characterised in that the continuous casting material is agitated vigorously at least in the entire solidification zone.

17. Method according to claim 16, characterised in that the continuous casting material is agitated by an electromagnetic agitating device which generates a magnetic field rotating about the mould axis.

18. Method according to claim 17, characterised in that agitation is effected by means of the stator of a multi-pole, e.g. two-pole, four-pole or, in particular, six-pole, induction motor.

## Revendications

1. Lingotière pour la coulée continue de barres à laminer ou à forger, contenant un espace creux de lingotière (10) de forme cylindrique avec une ouverture d'entrée (12) et une ouverture de sortie (14), des moyens (24) pour qu'un réfrigérant influence régulièrement la surface de la barre à laminer ou à forger après sa sortie hors de l'espace creux (10) de la lingotière et deux éléments fermés, annulaires (20,30) de la lingotière présentant un axe concentrique commun, l'axe de lingotière (m), dans le cas de laquelle un élément de la lingotière, la chemise intérieure(30), se situe, par rapport à l'axe (m) de la lingotière, à l'intérieur et limite latéralement l'espace creux de forme cylindrique (10) de la lingotière, et l'autre élément de la lingotière, le corps support (20), se situe, par rapport à l'axe (m) de la lingotière, à l'extérieur, et reçoit la chemise intérieure (30), la chemise intérieure (30), par suite de son enfilage dans le corps support (20), est reliée à celui-ci avec possibilité de séparation et, après assemblage des éléments (20,30) de la lingotière se forme, entre chemise intérieure (30) et corps support (20), un espace creux annulaire qui est concentrique à l'axe (m) de la lingotière, la seconde chambre de réfrigérant (32) pour la recevoir du réfrigérant,
caractérisé par le fait
que la chemise intérieure (30) représente sensiblement un corps en forme de cylindre creux présentant un collet annulaire (36) formé à l'extrémité, du côté entrée, et débordant vers l'extérieur, que le corps support (20) présente un rabat annulaire (18) formé du côté sortie et débordant en direction de l'espace creux (10) de la lingotière, que la chemise intérieure (30) et le corps support (20) sont conçus de façon qu'à l'état enfilé, la chemise intérieure (30), du côté sortie, s'appuie contre le rabat (18) par complémentarité de forme et que, du coté entrée, le collet (36) vient se poser, par complémentarité de forme, sur la paroi du corps support (20) orientée en direction de la chemise intérieure, la seconde chambre (32) de réfrigérant étant limitée par le collet (36), le rabat (18), la paroi du corps support (20) orientée vers la chemise intérieure (30) et la paroi de la chemise intérieure (30) orientée vers le corps support (20), et les moyens prévus pour qu'un réfrigérant influence régulièrement la surface de la barre à laminer ou à forger après sa sortie hors de l'espace creux (10) de la lingotière sont constitués d'une pluralité de canaux secondaires (24) de réfrigérant qui sont usinés dans le rabat annulaire (18) et sont d'une part reliés à la seconde chambre de réfrigérant (32) et d'autre part orientés obliquement sur la surface de la barre à laminer ou à forger sortant hors de la lingotière.

2. Lingotière selon la revendication 1, caractérisée par le fait que le corps support (20) comporte un espace creux annulaire, concentrique à l'axe (m) de la lingotière, la première chambre de réfrigérant (22) pour recevoir du réfrigérant, ainsi que des moyens (21) pour amener du réfrigérant, depuis une alimentation extérieure en réfrigérant, dans la première chambre de réfrigérant (22), la première et la seconde chambres de réfrigérant (22,32) étant reliées l'une à l'autre par l'intermédiaire d'un ou plusieurs canaux de liaison (27) ou d'une ouverture annulaire de liaison, concentrique à l'axe de la lingotière.

3. Lingotière selon la revendication 2, caractérisée par le fait que l'ouverture annulaire de liaison est formée par un évidement en forme de rainure annulaire, concentrique à l'axe (m) de la lingotière, dans le corps support (20), l'évidement en forme de rainure annulaire formant au moins partiellement l'ouverture de liaison annulaire et étant conçu de façon à pouvoir recevoir un corps annulaire présentant des perçages de traversée (27), l'anneau (26) de répartition du réfrigérant.

4. Lingotière selon la revendication 2, caractérisée par le fait que le corps support (20) présente au moins un, de préférence 1 à 4, canaux de réfrigérant (21) par lesquels la première chambre de réfrigérant (22) est reliée à la surface frontale du corps support (20) située du côté entrée, pour le raccordement à l'alimentation extérieure en réfrigérant.

5. Lingotière selon la revendication 1, caractérisée par le fait que les moyens prévus pour qu'un réfrigérant influence régulièrement la surface de la barre à laminer ou à forger après sa sortie hors de l'espace creux (10) du réfrigérant sont constitués de 40 à 70 canaux secondaires de réfrigérant (24).

6. Lingotière selon la revendication 5, caractérisée par le fait que les canaux secondaires de réfrigérant (24) sont disposés régulièrement radialement, de sorte que, vu sur une coupe de la lingotière, deux canaux secondaires de réfrigérant (24) voisins font chaque fois, par rapport à l'axe (m) de la lingotière, le même angle au centre, l'angle au centre valant de préférence entre 5 et 10° - rapporté à un cercle entier de 360°.

7. Lingotière selon la revendication 1, caractérisée par le fait que le corps support (20) et la chemise intérieure (30) présentent des moyens (40,41,42,43) pour amener du lubrifiant à la surface frontale (48), située du côté entrée, de la chemise intérieure (30)

8. Lingotière selon la revendication 7, caractérisée par le fait que la chemise intérieure (30), du côté orienté vers le corps support (20), et/ou le corps support (20), du côté orienté vers la chemise intérieure (30), présentent un évidement en forme de rainure annulaire, concentrique à l'axe (m) de la lingotière, de sorte qu'après l'assemblage des deux éléments (20,30) de la lingotière se forme un espace creux annulaire, l'anneau (40) de répartition du lubrifiant, pour recevoir du lubrifiant.

9. Lingotière selon la revendication 8, caractérisée par le fait que l'anneau (40) de répartition du lubrifiant est rendu étanche, du côté entrée et du côté sortie, par des moyens d'étanchéité annulaires (40) qui viennent se placer entre la chemise intérieure (30) et le corps support (20).

10. Lingotière selon la revendication 8, caractérisée par le fait que l'anneau (40) de répartition du lubrifiant est relié, par l'intermédiaire d'une pluralité de canaux de lubrifiant (42) usinés dans la chemise intérieure (30), avec la surface frontale (48), située du côté entrée, de la chemise intérieure (30), et que l'anneau (40) de répartition du lubrifiant est relié à au moins un, de préférence 1 à 4, canaux (43) de remplissage en lubrifiant, usinés dans le corps support (20), pour amener le lubrifiant depuis une alimentation extérieure en lubrifiant, le raccordement du canal (43) de remplissage en lubrifiant avec l'alimentation extérieure en lubrifiant se faisant de préférence à la surface frontale du corps support (20) située du côté entrée.

11. Lingotière selon la revendication 10, caractérisée par le fait que, vu sur une coupe de la chemise intérieure (30), deux canaux de lubrifiant (42) voisins font chaque fois, par rapport à l'axe (m) de la lingotière, le même angle au centre valant de préférence 10 à 30° - rapporté à un cercle entier de 360°.

12. Lingotière selon la revendication 10, caractérisée par le fait que la surface frontale (48), située du côté entrée, de la chemise intérieure (30) présente un évidement en forme de rainure annulaire, l'anneau (41) de sortie du lubrifiant, qui relie les canaux de lubrifiant (42) débouchant sur la surface frontale (48), située du côté entrée, de la chemise intérieure (30).

13. Lingotière selon la revendication 1, caractérisée par le fait que la chemise intérieure (30) présente, sur sa surface intérieure (46), des moyens (50) de guidage du lubrifiant qui sont de préférence orientés parallèlement à l'axe (m) de la lingotière.

14. Lingotière selon la revendication 13, caractérisée par le fait que les moyens (50) de guidage du lubrifiant représentent des rainures (50) qui sont orientées parallèlement à l'axe (m) de la lingotière, qui, du côté entrée, ne commencent qu'après une partie de1/4 à1/3 de la longueur de l'espace creux (10) de la lingotière et s'élargissent de préférence en cône en direction de l'ouverture de sortie (14) en ce qui concerne leur profondeur de rainure et leur largeur de rainure.

15. Procédé de fabrication de barres à laminer ou à forger par coulée continue avec une lingotière selon l'une des revendications 7 à 14, dans le cas duquel un métal en fusion ou un alliage métallique en fusion, le matériau de la coulée continue, est guidé à travers l'espace creux (10) de la chemise intérieure (30) de la lingotière, qui lui donne sa forme, et du lubrifiant est amené de façon continue à la surface frontale (48), située du côté entrée, de la chemise intérieure (30), le lubrifiant étant saisi, de façon continue, par le matériau de la coulée continue qui s'écoule par l'ouverture d'entrée (12) et une lubrification continue de toute la surface intérieure (46) de la chemise intérieure (30) étant ainsi garantie, le matériau de la coulée continue étant soumis, contre la surface intérieure (46) de la chemise intérieure (30), à un refroidissement primaire de sorte que la barre à laminer ou à forger, sortant de la lingotière se présente, au moins dans sa zone de bordure extérieure, sous forme solide, et la barre à laminer ou à forger étant, après sa sortie hors de la lingotière à nouveau refroidie par un refroidissement secondaire par intervention du réfrigérant.

16. Procédé selon la revendication 15 de fabrication de barres à laminer ou à forger, avec des particules qui se sont solidifiées les premières, sont réparties de façon homogène et sont constituées de différentes dendrites dégénérées, caractérisé par le fait que le matériau de coulée continue est puissamment agité dans toute la zone de solidification.

17. Procédé selon la revendication 16, caractérisé par le fait que l'agitation du matériau de la coulée continue se fait au moyen d'un dispositif d'agitation électromagnétique qui produit un champ magnétique tournant autour de l'axe de la lingotière.

18. Procédé selon la revendication 17, caractérisé par le fait que l'agitation se fait au moyen d'un stator d'un moteur à induction multipolaire présentant par exemple deux, quatre ou en particulier six pôles.
